# DEMANDE DE BREVET EUROPEEN

(11) **EP 1 457 149 A1**
(43) Date de publication de la demande: **15.09.2004**
(21) Numéro de dépôt: 04360024.6
(22) Date de dépôt: 09.03.2004
(51) Int. Cl.: A47K 13/30

(54) **Siège ergonomique et chauffant pour W-C**

(30) Priorité: 10.03.2003 FR 0302914
(71) Demandeur: Bilghiru, Gheorghe, 67000 Strasbourg (FR)
(72) Inventeur: Bilghiru, Gheorghe, 67000 Strasbourg (FR)

(57) **Abrégé**

L'invention se rapporte au domaine des articles sanitaires et plus précisément à un siège pour WC ergonomique et chauffant.

L'invention concerne donc un siège pour WC ergonomique et chauffant destiné à remplacer les lunettes de WC actuelles et conçu pour pallier au problème du manque général de confort de ces dernières.

Ce siège est constitué d'une coque rigide à double paroi, en deux parties (2, 6), ergonomique et chauffante, ayant la forme générale d'un siège de voiture de type baquet, dont la surface supérieure (a, a') est recouverte d'un revêtement (19) de confort en matière élastique, muni d'un couvercle (3), d'une cavité (20) intérieure et des trous de circulation d'air (13, 22). La coque est reliée par un tuyau (9) de raccordement à une installation (7) qui injecte de l'air chaud dans ladite cavité (20) permettant ainsi le réchauffement de ladite coque.

Le dispositif est particulièrement destiné à équiper les cuvettes de WC existantes.

## Description

L'invention se rapporte au domaine des articles sanitaires et plus précisément à un siège pour WC, ergonomique et chauffant, constitué d'une coque ayant la forme générale d'un siège de voiture de type baquet destiné à être installé sur les cuvettes de WC existantes, en remplacement de lunettes de WC utilisées actuellement.

Les problèmes rencontrés avec les techniques antérieures :
- le manque d'ergonomie des lunettes de WC actuelles ;
- la température des actuelles lunettes de WC inférieure à la température du corps humain.

Les deux problèmes mènent à un manque général de confort.

Le dispositif selon l'invention permet de remédier aux inconvénients susmentionnés. Il est constitué d'une coque rigide à double paroi en deux parties articulées, ergonomique et chauffante, munie d'un couvercle et recouverte d'un revêtement de confort. Ladite coque présente dans sa masse une cavité reliée à une installation qui produit de l'air chaud qu'elle injecte à travers un tuyau de raccordement dans la cavité mentionnée.

Les dessins annexés illustrent l'invention :
- la figure 1 représente une vue générale frontale du dispositif installé sur la cuvette de WC ;
- la figure 2 représente une vue de profil du dispositif installé sur la cuvette de WC et raccordé à l'installation d'air chaud ;
- la figure 3 représente une vue frontale du dispositif installé sur la cuvette de WC et raccordé à l'installation d'air chaud ;
- la figure 4 représente une vue générale de la coque seule sur laquelle figurent des lignes de coupe ;
- la figure 5 représente les différentes coupes de la coque selon les lignes de coupe respectives ;
- la figure 6 représente les deux éléments supérieurs qui composent respectivement l'assise et le dossier de la coque ;
- la figure 7 représente les deux éléments inférieurs qui composent respectivement l'assise et le dossier de la coque ;
- la figure 8 représente une coupe de la partie assise avec articulation de type charnière ;
- la figure 9 représente une vue dorsale dudit siège (coque) avec détails du couvercle et de l'articulation de type charnière ;
- la figure 10 représente une vue latérale du dispositif en variante"usage public", installé sur la cuvette de WC en position "en service", avec contrepoids ;
- la figure 11 représente une vue latérale du dispositif en variante "usage public", en position "hors service", avec contrepoids.

L'invention concerne donc un siège pour WC ergonomique et chauffant, constitué d'une coque ayant la forme générale d'un siège de voiture de type baquet, destiné à remplacer les lunettes de WC utilisées à présent. Ce siège est constitué d'une coque rigide et ergonomique, à double paroi, ayant la forme générale d'un siège de voiture de type baquet. Cette coque est composée de deux parties (2, 6) reliées par une articulation (4) de type charnière ou autre. La première partie (6) constitue l'assise tandis que la deuxième partie (2) constitue le dossier du siège. Le dossier (2) est un élément nouveau, inexistant sur les lunettes de WC actuelles. Il est destiné à augmenter le confort et à corriger la position du corps pendant l'utilisation du siège. La partie assise (6) de la coque est reliée à la partie dossier (2) par une articulation (4) mobile. L'assise (6) est donc mobile par rapport à la partie dossier (2) et par rapport à la cuvette de WC (14) et peut être rabattue vers la position verticale. La partie dossier (2) est immobile et solidaire à la cuvette de WC (14) et est fixée à cette dernière par des moyens de fixation (16) existants sous la partie inférieure du dossier (2).

La partie dossier (2) contient aussi le couvercle (3) destiné à obstruer l'ouverture (5) d'évacuation pratiquée dans l'assise (6). Le couvercle (3) est relié au dossier (2) par une articulation (12) mobile de type charnière ou autre et peut être rabattu vers la position verticale pendant l'utilisation du WC et il loge dans une fenêtre (11) prévue à cet effet dans la partie dossier (2) du siège. Le couvercle (3) est maintenu dans la position verticale par un aimant (1) disposé dans la fenêtre (11) et qui agit sur une plaque (10) de métal ferreux fixé sur le couvercle. La coque est rigide et creuse, présentant dans sa masse une cavité (20) unique commune aux deux parties (2, 6) qui la composent. La paroi supérieure (a, a') de ladite coque ainsi que la paroi inférieure (b, b') présentent des orifices (13, 22) d'échappement d'air qui permettent l'échange d'air entre la cavité (20) existante à l'intérieur de la coque et l'extérieur. La paroi supérieure (a, a') de la coque est recouverte d'un revêtement de confort (19) réalisé dans une matière élastique et compressible, de type mousse polyuréthane, élastomère ou toute autre matière présentant les caractéristiques susmentionnées. Ledit revêtement (19) est collé et solidaire de la paroi supérieure (a, a') de la coque. Ce revêtement (19) est destiné à augmenter le confort du siège. Un goulot (18) de raccordement est prévu à la partie arrière du dossier (2). La partie dossier (2) de la coque est reliée par un conduit (9) de raccordement à une installation (7). Cette installation (7), de type sèche-mains ou sèche-cheveux ou équivalent, produit pendant son fonctionnement de l'air chaud qu'elle injecte, à travers le conduit (9) de raccordement mentionné, dans la cavité (20) existante dans la masse de la coque. L'air chaud chauffe la coque et s'échappe par les orifices (13, 20) pratiqués dans les parois (a, a', b, b') de la coque.

Dans une autre réalisation destinée à l'usage public, des contrepoids (20) peuvent être rattachés à la partie assise (6) pour permettre le basculement vertical de celle-ci en période hors service. Dans une autre réalisation, des résistances électriques, reliées au réseau électrique, peuvent être installées dans la cavité (20) de la coque dans le but de chauffer l'air existant dans ladite cavité, permettant ainsi de remplacer l'installation d'air chaud.

Le dispositif selon l'invention est destiné à être installé sur les cuvettes de WC existantes en remplacement d'actuelles lunettes de WC.

## Revendications

1. Dispositif pour remplacer les lunettes de WC existantes **caractérisé en ce qu'**il est constitué d'une coque rigide à double paroi, en deux parties, dossier (2) et assise (6), ergonomique et chauffante, ayant la forme générale d'un siège de voiture de type baquet, munie d'un couvercle (3) et revêtue d'un revêtement (19) de confort en matière élastique et compressible de type élastomère, polyuréthane ou équivalente, présentant une cavité (20) intérieure et des orifices (13, 22) de circulation d'air dans les parois (a, a', b, b') et relié par un tuyau (9) de raccordement à une installation (7) d'air chaud.

2. Dispositif, selon la revendication 1, **caractérisé en ce que** ladite coque est une structure à double paroi.

3. Dispositif, selon la revendication 1, **caractérisé en ce que** ladite coque est constituée de deux parties (2, 6), l'une fixe (dossier, 2) et l'autre mobile (assise, 6), reliées par une articulation (4), de type charnière ronde.

4. Dispositif, selon les revendications 1, 2, 3, **caractérisé en ce que** la coque est munie d'un couvercle (3) logé dans la fenêtre (11) pratiquée dans la partie dossier (2).

5. Dispositif, selon l'une quelconque des revendications précédentes, **caractérisé en ce que** le revêtement (19) de confort couvre la surface supérieure de la coque, étant solidaire de celle-ci.

6. Dispositif, selon l'une quelconque des revendications précédentes, **caractérisé en ce que** la coque présente dans sa masse une cavité (20) unique, commune aux deux parties (2, 6) qui la composent.

7. Dispositif, selon l'une quelconque des revendications précédentes, **caractérisé en ce que** les deux parties (2, 6) de la coque sont constituées chacune de deux éléments, respectivement «a» et «b» et «a'» et «b'».

8. Dispositif, selon l'une quelconque des revendications précédentes, **caractérisé en ce que**, dans une réalisation à usage public, des contrepoids (21) peuvent être rattachés à la partie assise (6).

9. Dispositif, selon l'une quelconque des revendications précédentes, **caractérisé en ce que** dans une autre réalisation des résistances électriques peuvent être logées dans la cavité (20) de la coque (figure 1) en remplacement de l'installation (7) d'air chaud.
